# EUROPÄISCHE PATENTSCHRIFT

(11) **EP 1 947 275 B1**
(45) Veröffentlichungstag und Bekanntmachung des Hinweises auf die Patenterteilung: **13.05.2009**
(21) Anmeldenummer: 07121624.6
(22) Anmeldetag: 27.11.2007
(51) Int. Cl.: E05C 9/02, E05B 47/02

(54) **Schloss**
Lock
Serrure

(30) Priorität: 20.12.2006 DE 202006019325 U
(43) Veröffentlichungstag der Anmeldung: 23.07.2008
(73) Patentinhaber: KFV Karl Fliether GmbH & Co. KG, 42551 Velbert (DE)
(72) Erfinder: Kowalzick, Holger, 42549, Velbert (DE); Grünendahl, Frank, 42555, Velbert (DE)

(56) Entgegenhaltungen:
- EP-A- 0 359 284
- EP-A- 0 796 967

## Beschreibung

Die Erfindung betrifft ein Schloss gemäss Gattungsbegriff des Anspruches 1.

Ein derartiges Schloss ist aus der EP 0796 967 B1 bereits bekannt. Bei diesem Schloss ist ein Drücker aus einer im wesentlichen horizontalen Mittelstellung in zwei Richtungen verlagerbar. In einer ersten Stellung, in der der Drücker nach unten bewegt wird, wird eine Falle des Schlosses zurückgezogen und die Tür kann geöffnet werden.

Wird der Drücker aus der Mittelstellung nach oben bewegt, dann wird ein in dem Schlossgehäuse beweglicher Treibstangenanschlussschieber in eine Sperrstellung gebracht. Dazu greift ein in dem Gehäuse parallel zur Falle verschiebarer Riegel mittels eines Sperrglieds in eine Rastausnehmung des Treibstangenanschlussschiebers. Dadurch wird der Treibstangenanschlussschieber an einer weiteren Bewegung gehindert. An den Treibstangenanschlussschieber ist eine Treibstange bewegungsgekoppelt, die dadurch ebenfalls in einer Sperrstellung fixiert ist.

Um einen Öffnungszustand des Schlosses und der Tür aus dieser Schließstellung herbeiführen zu können, muss ein Schließzylinder des Schlosses betätigt werden. Dieser greift mit einem Mitnehmer an einem Rastglied an, welches einen Schieber relativ zu dem Riegel festlegt. Der Schieber ist dabei in dem Gehäuse und an dem Riegel verschiebbar gelagert und wird bei entkoppeltem Rastglied durch den Mitnehmer verlagert. Dabei stößt der Schieber an einem Blockierglied an, welches die Sperrstellung des Drückers durch Festlegung einer Drückernuss in der Sperrstellung der Treibstange bewirkt hat. Die Sperrstellung der Treibstange kann anschließend über den Drücker aufgehoben werden, der aus der Mittelstellung nach unten bewegt wird.

Durch diesen Aufbau des Schlosses ist eine Verriegelungsstellung ermöglicht, die nur über den Schlüssel und den Drücker aufgehoben aber ohne den Schlüssel bewirkt werden kann.

Aufgabe der Erfindung ist es, eine noch einfachere Bedienung des Schlosses bzw. der damit ausgestatteten Tür bei einem einfacheren Aufbau zu erreichen.

Die Lösung dieser Aufgabe gelingt bei einem Schloss nach dem Oberbegriff des Anspruchs 1 dadurch, dass der Schieber über einen elektrischen Signalgeber relativ zu dem Riegelschwanz verschiebbar ist. Dadurch steht neben der Entriegelung über den Schließzylinder auch eine Entriegelung über den Signalgeber zur Verfügung, der auf beispielsweise elektronische und/oder kontaktlose Öffnungsmittel reagieren kann. Das Schloss kann auch Teil eines Schließsystems sein, bei dem mehrere Schlösser ferngesteuert werden.

Es ist vorzugsweise vorgesehen, dass der Signalgeber einen Hubmagneten ansteuert, der mittelbar oder unmittelbar an dem Schieber angreift. Durch die ummittelbare Ansteuerung mittels eines Hubmagneten kann bei einem geringen Bauraumbedarf eine große Bewegungskraft freigesetzt werden. Bei einem indirekten Zusammenwirken kann hingegen die Bewegungsgröße maximiert werden, also ein vergrößerter Stellweg erreicht werden.

Es ist ferner vorgesehen, dass das Rastglied an dem Schieber angebracht ist, so dass die bereits bewährte Bedienung über den Schlüssel beibehalten werden kann.

Es hat sich auch gezeigt, dass das Rastglied vorzugsweise an dem Riegelschwanz gelagert werden sollte. Es kann zwar vorgesehen werden, dass das Rastglied am Riegel bzw. dem Riegelschwanz angebracht ist. Dies verkompliziert jedoch die Gestaltung des Riegels und schwächt diesen.

Es ist ferner vorgesehen, dass der Signalgeber in dem Schlosshauptgehäuse angebracht ist. Die Bedienung kann dann durch einen Schlüssel mit elektronischem Auslöser oder kontaktfrei z.B. über einen Transponder erfolgen.

Es kann aber auch vorteilhaft sein, den Signalgeber in einem dem Schlossgehäuse benachbarten Nebengehäuse unterzubringen, da hier mehr Platz vorhanden ist.

Um das Eingreifen des Mitnehmers des Schließzylinders zu erleichtern ist vorgesehen, dass das Rastglied quer zur Schieberverlagerungsbewegung verlagerbar ist.

Alternativ zur Lösung nach Anspruch 1 kann nach Anspruch 8 bei einem Schloss mit durch Betätigung einer Drückernuss auf- und abverlagerbarer Treibstange und einem an die Treibstangenverlagerung gekoppelten Riegelvor- und rückschluss, bei dem die Treibstangenverlagerbarkeit in einer dem Riegelvorschluss entsprechenden Geschlossenstellung mittels einer Sperrvorrichtung gesperrt ist, und wobei die Sperrvorrichtung zur Freigabe der Treibstangenverlagerung aus der Sperrstellung rückverlagerbar ist, vorgesehen werden, dass ein in der Sperrstellung die Drehbewegung der Nuss zumindest in Öffnungsrichtung sperrendes Blockierglied vorgesehen ist, welches über einen elektrischen Signalgeber lösbar ist.

Diese Ausgestaltung erlaubt eine Vereinfachung des Aufbaus des Schlosses. Während bei der ersten Ausgestaltung die Entsperrung der Nuss durch einen an dem Riegelschwanz beweglichen Schieber erfolgt, der durch die Betätigung des Schließzylinders oder durch den Signalgeber relativ dazu verschoben wird und dabei das Blockierglied in eine nicht sperrende Lage bringt, wirkt hier ein Signalgeber mittelbar auf das Blockierorgan, so dass der Riegel vereinfacht ausgebildet ist und der Schieber entfallen kann.

Hierbei kann das Blockierglied mit einem Sperrfortsatz in der Sperrstellung eine Sperrstufe der Nuss untergreifen, so dass die Verriegelung der Nuss direkt erfolgt.

Es kann daneben auch vorgesehen werden, dass das Blockierglied über den Signalgeber in seine Sperrstellung bringbar ist, so dass sowohl die Freigabestellung wie auch die Verriegelungsstellung steuerbar sind.

Weitere vorteilhafte Ausgestaltungen ergeben sich aus den Figuren. Es zeigen:
- Fig. 1: ein erstes Ausführungsbeispiel der Erfindung in der zurückgeschlossenen Riegelstellung,
- Fig. 2: ein Schloss nach Fig. 1 in seiner Schließstellung,
- Fig. 2a: einen Schieber des Schlosses in einer Rückansicht,
- Fig. 3: eine Prinzipskizze eines Teils des Schiebers,
- Fig. 4: in einer Drauf- und einer Rückansicht das Schlosshaupt- und Nebengehäuse in der Öffnungsstellung, und
- Fig. 5: das Schloss entsprechend der Fig. 4 in Schließstellung.

Das Schloss in einem ersten Ausführungsbeispiel nach Fig. 1 besitzt einen quer zur Stulperstreckung vor- und rückschließbaren Riegel 1 und eine durch Betätigung des Drückers 4 zurückziehbare Falle 2. Zum Riegelausschluss bzw. zum Fallenrückzug ist eine Nuss 3 vorgesehen, welche durch einen gabelförmigen Schieber 5 in einer abgefederten Mittelstellung gehalten wird. Der Schieber 5 wird von einer Feder 6 beaufschlagt, die sich in dem Schlossgehäuse abstützt.

Der Schieber 5 weist gabelförmige, die Drückereinstecköffnung an einem Bund umgreifende Gabelzinken 7 auf, welche auf diametral gegenüberliegende Nocken 8 der Nuss 3 anliegen. Aus der in der Fig. 1 dargestellten Lage lässt sich die Nuss über den Drücker 4 in eine der beiden möglichen Richtungen - nämlich im Uhrzeigersinn nach unten oder nach oben - verschwenkbar. Dabei wird der Schieber 5 durch Beaufschlagung der jeweiligen Nocke 8 auf die Gabelzinke 7 unter Kompression der Feder 6 verlagert. Die Nuss 3 weist eine Aussparung 11 aus, in welche eine Übertragungsnase 10 eines Übertragungshebels 9 ragt. Hierdurch wird bei einer Verlagerung der Nuss 3 der Übertragungshebel 9 schwenkverlagert. Die Aussparung 11, in welche die Übertragungsnase 10 einragt, ist umfangsmäßig größer als die Breitenerstreckung der Übertragungsnase 10. Hierdurch bleibt der verlagerte Übertragungshebel 9 in seiner nach oben oder unten verschwenkten Verlagerungsstellung, auch wenn die Nuss 3 zufolge der Schieberbeaufschlagung in die in Mittelstellung zurückfedert.

Der Übertragungshebel 9 wirkt auf einen Antriebszapfen 12, welcher auf einem Treibstangenanschlussschieber 13 sitzt. Der Treibstangenanschlussschieber 13 ist mit seinen Ende jeweils mit einer Treibstange 14 verbunden, so dass die Treibstange 14 bei einer Schwenkbewegung des Übertragungshebels 9 im Uhrzeigersinn nach oben verlagert wird. Bei einer umgekehrten Schwenkbewegung des Übertragungshebels 9 wird die Treibstange dementsprechend nach unten verlagert.

Die Falle 2 wird über die Nuss 3 in an sich bekannter Weise zurückgezogen, wenn der Drücker 4 aus der in der Fig. 1 dargestellten Lage nach unten - im Uhrzeigersinn - verschwenkt wird. Neben der Falle 2 ist der Riegel 1 ebenfalls über die Nuss 3 bewegbar. Dazu ist der Riegel 1 mit einem Riegelschwanz 18 (Fig. 2) versehen, der an seiner Rückseite einen Schrägschlitz 15 besitzt. Der Schrägschlitz 15 besteht aus einem längeren gerade verlaufenden mittleren Abschnitt und endseitig sich daran anschließenden Fortsätzen 16, 17, die im Wesentlichen in einen parallel zur Treibstangenausschlussrichtung verlaufen. In diesen Schrägschlitz 15 greift ein Mitnehmerzapfen 13" des Treibstangenanschlussschiebers 13 ein.

Bei einer Bewegung des Treibstangenanschlussschiebers 13 wird der Riegel 1 dadurch vor- bzw. zurückgeschlossen, wobei der Mitnehmerzapfen 13" in den Fortsatz 16 in der vorgeschlossenen Riegelstellung und in den Fortsatz 17 in der rückgeschlossen Riegelstellung tritt.

Um die Treibstange 14 in der vorgeschlossenen Riegelstellung zu sperren ist in der Rückseite 13' des Treibstangenanschlussschiebers 13 eine Aussparung 27 vorgesehen. In der vollständig vorverlagerten Riegelstellung liegt ein Sperrglied 25, 25' in einer entgegen Federkraft rückverlagerten Stellung. Der Mitnehmerzapfen 13" liegt in dieser Stellung im Übergangsbereich zwischen Schrägschlitz 15 und Fortsatz 16. Bei weiterer Treibstangenverlagerung, während welcher der Mitnehmerzapfen 13" vollständig in den Fortsatz 16 eintritt, tritt das Sperrglied 25 in die Rastausnehmung 27. Hierzu wird auf die EP 0 796 967 B1 verwiesen, auf die diesbezüglich vollinhaltlich Bezug genommen wird.

In der in Fig. 1 dargestellten Stellung befindet sich der Treibstangenanschlussschieber 13 in einer abgesenkten Stellung und der Mitnehmerzapfen 13" befindet sich im Fortsatz 17. Der Riegel 1 ist dabei zurückgeschlossen. Durch Betätigung eines Drückers 4 im Gegenuhrzeigersinn wird die Nuss 3 verschwenkt und über den Übertragungshebel 9 der Treibstangenanschlussschieber 13 in der Darstellung nach oben verlagert. Der dem Treibstangenanschlussschieber 13 zugeordnete Mitnehmerzapfen 13" durchwandert dabei den Schrägschlitz 15 einhergehend mit einem Riegelvorschluss.

In der in Fig. 2 dargestellten Funktionsstellung gelangt der Riegel 1 in seine vollständig ausgeschlossenen Stellung. Der dem Riegel 1 zugeordnete Mitnehmerzapfen 13" tritt dabei in den Fortsatz 16 ein. Der Treibstangenanschlussschieber 13 wird linear verlagert, bis das Sperrglied 25 in die Rastausnehmung 27 eintritt. Hierdurch ist gewährleistet, dass eine das Sperrglied 25 spannende Feder 26 im wesentlichen nur während der Linearverlagerung des Treibstangenanschlussschiebers 13 gespannt ist. Beim Eintritt des Sperrgliedes 25 in die Rastausnehmung 27 entspannt sich dann die Feder 26. Beim vorschliessen des Riegels 1 wird ein Blockierglied 36 dadurch mitgeführt, dass eine Mitnehmerkante 40' des Schiebers 19 an einer Nase 36" des Blockierglieds 36 anstößt und dieses parallel zum Riegel 1 mitnimmt. Dabei gelangt das Blockierglied 36 mit einem Abschnitt 36' in den Verschwenkbereich der Nuss 3, die in diesem Bereich eine begrenzte axiale Ausnehmung aufweist, so dass eine radial verlaufende Sperrkante an der Nuss 3 entsteht. An diese Sperrkante stößt das Blockierglied 36 an, so dass die Nuss 3 an einer Schwenkbewegung im Uhrzeigersinn gehindert ist. Auch hierzu wird auf die EP 0 796 967 B1 verwiesen.

Ausgehend von der in Fig. 2 dargestellten Sperrstellung kann durch Betätigung eines in den Zeichnungen nicht dargestellten Schliesszylinders der Schieber 19 in eine rückgeschlossene Stellung verlagert werden. Hierzu beaufschlagt ein in der Fig. 2 angedeuteter Mitnehmer des Schliesszylinders eine Stirnfläche 24 eines im Schieber 19 quer zur Schieberverlagerungsrichtung angeordneten und durch eine Feder 21 kraftbeaufschlagten Rastgliedes 20. Das Rastglied 20 weist ausweislich der Fig. 2, in der der Schieber 19 in seiner Rückansicht dargestellt ist, auf seiner Rückseite eine Rastnase 22 auf, welche mit einer Gegenraste 23 des hier angedeuteten Riegelschwanzes 18 zusammenwirkt. Durch Querverlagerung des Rastgliedes 20 wird diese Verrastung der Rastnase 22, und der Gegenrast 23 ausgehoben und durch Drehung des Schliesszylinders im Uhrzeigersinn (Fig. 2) wird der Schieber 19 dadurch zurückverlagert, dass der Mitnehmer des Schließzylinders an der nach dem Zurückdrängen des Rastglieds 20 freiwerdenden Innenkante 19' anstößt und den Schieber 19 mitführt. Dabei gerät das Sperrglied 25 außer Eingriff mit der Rastausnehmung 27, so dass die Treibstange 14 wieder freigegeben wird. Beim Zurückschieben des Schiebers 19 stößt dieser an mit dem Anschlag 40" an den Blockierhebel 36 bzw. dessen Nase 36" wodurch das Blockierglied 36 in eine die Nuss 3 freigebende Lage gedrängt wird.

Durch die Freigabe der Nuss 3 kann nun über den Drücker 4 ein Rückschließen des Riegels 1 und der Treibstange 14 erreicht werden.

Daneben ist vorgesehen, dass der Schieber 14 durch Auslösen eines elektrischen Signalgebers relativ zu dem Riegelschwanz 18 verschiebbar ist. Dazu ist ausweislich der Fig. 4 und 5 an einem dem Schlosshauptgehäuse benachbarten Nebengehäuse 50 eine Steuerelektronik vorgesehen, die zur Steuerung eines Antriebs 51 an dem Schieber 19 geeignet ist. Der Antrieb 51 kann aus einem Hubmagneten 52 bestehen, bei dem eine an dem Schieber 19 feststehende Spule einen dazu verschiebbaren Anker 53 aufweist, der an dem Riegel 1 bzw. dem Riegelschwanz 18 befestigt ist. Dabei ist der Hubmagnet 52 so beschaffen, dass er jeweils in den Endstellungen fixiert ist und erst bei neuerlicher Erregung in die jeweils andere Lage gebracht wird.

Der Antrieb 51 ist dabei so angeordnet, dass dieser dabei auch die notwendige Querverlagerung des Rastgliedes 20 vornimmt. Dazu ist der Anker 53 entlang des Rastgliedes 20 vorzugsweise entlang der Verrastung 23 angeordnet. An dem beweglichen Anker 53 ist eine in Richtung des Rastgliedes 20 weisende Rückzugsschräge 54 vorgesehen (Fig. 3), mit der das Rastglied 20 zurückgezogen werden kann und außer Eingriff mit dem Rieglschwanz 18 gerät. Dazu muss der Anker 54 zumindest begrenzt beweglich zu dem Riegel 1 sein. Es kann aber auch ein zweiter, unabhängig vom Hubmagneten 52 anzusteuernder Hubmagnet vorgesehen werden, der das Riegelglied entgegen der Kraft der Feder 21 zurückzieht.

Daneben kann neben einem Hubmagneten 52 selbstverständlich auch ein Motor vorgesehen werden, der den Schieber 19 relativ zu dem Riegel 1 verlagert. Um den Eingriff des Rastgliedes 20 zu lösen kann dabei ein Hubmagnet vorgesehen werden, der als beweglichen Anker das Rastglied 20 beinhaltet.

Es kann auch abweichend von dem vorgenannten Ausführungsbeispiel vorgesehen werden, dass der Hubmagnet 52 oder der Motor nur mittelbar an dem Schieber 18 ansetzen. Dies kann beispielsweise durch einen Zwischenarm erfolgen, der sich an dem Gehäuse abstützt und über einen Hebelarm einen größeren Stellweg erlaubt.

Neben dem vorbeschriebenen Ausführungsbeispiel kann alternativ aber auch vorgesehen werden, dass der Signalgeber direkt auf einen Antrieb wirkt, der den Treibstangenanschlussschieber 13 sperrt und - ggf. mit einem zweiten Antrieb auf das Blockierglied 36 wirkt. Dabei kann vorgesehen sein, dass das in der Sperrstellung die Drehbewegung der Nuss 3 zumindest in Öffnungsrichtung sperrende Blockierglied 36 über den elektrischen Signalgeber lösbar aber auch ggf. in seine sperrende Stellung bringbar ist.

Abschließend soll nach darauf hingewiesen werden, dass die Treibstange zur Ansteuerung von weiteren Verriegelungsstellen dient, die in weiteren Nebenschlossgehäusen untergebracht sind.

### Bezugszeichenliste

- 1: Riegel
- 2: Falle
- 3: Nuss
- 4: Drücker
- 5: Schieber
- 6: Feder
- 7: Gabelzinken
- 8: Nocke
- 9: Übertragungshebel
- 10: Übertragungsnase
- 11: Aussparung
- 12: Antriebszapfen
- 13: Treibstangenanschlissschieber
- 13': Rückseite
- 13": Mitnehmerzapfen
- 14: Treibstange
- 15: Führungsschlitz
- 16: Fortsatz
- 17: Fortsatz
- 18: Riegelschwanz
- 19: Schieber
- 19': Innenkante
- 20: Rastglied
- 21: Feder
- 22: Rastnase
- 23: Gegenraste
- 24: Stirnfläche
- 25: Sperrglied
- 25': Sperrglied
- 26: Feder
- 27: Aussparung
- 36: Blockierorgan
- 36': Abschnitt
- 36": Nase
- 40: Mitnahmerkante
- 40': Mitnehmerkante
- 40": Anschlag
- 50: Nebengehäuse
- 51: Antrieb
- 52: Hubmagnet
- 53: Anker
- 54: Rückzugsschräge

## Patentansprüche

1. Schloss mit durch Betätigung einer Drückernuss auf- und abverlagerbarer Treibstange und einem an die Treibstangenverlagerung gekoppelten Riegelvor- und rückschluss, wobei die Treibstangenverlagerbarkeit in einer dem Riegelvorschluss entsprechenden Geschlossenstellung mittels eines abgefederten Sperrgliedes gesperrt ist, wobei das Sperrglied zur Freigabe der Treibstangenverlagerung durch Schlüsselbetätigung aus der Sperrstellung rückverlagerbar ist,
wobei das Sperrglied (25, 25') an einem auf dem Riegelschwanz (18) angeordneten, vom Riegel (1) bei seiner Vorschlussbewegung mitgeschleppten Schieber (19) sitzt, welcher durch Schlüsselbetätigung in der Geschlossenstellung auf dem Riegelschwanz (18) zurückschiebbar ist, wobei der Schieber (19) in der Offenstellung mit dem Riegelschwanz (18) mittels einer Rastverbindung (23, 24) verrastet,
und wobei die Rastverbindung (23, 24) zwischen Schieber (19) und Fallenschwanz (18) in der Geschlossenstellung lösbar ist und durch ein quer zur Schieberverlagerungsbewegung verlagerbares Rastglied (20) erfolgt,
**dadurch gekennzeichnet,**
**dass** der Schieber (19) über einen elektrischen Signalgeber relativ zu dem Riegelschwanz (18) verschiebbar ist.

2. Schloss nach Anspruch 1, **dadurch gekennzeichnet,**
**dass** der Signalgeber einen Hubmagneten (52) ansteuert, der mittelbar oder unmittelbar an dem Schieber (19) angreift.

3. Schloss nach Anspruch 1 oder 2, **dadurch gekennzeichnet,**
**dass** das Rastglied (20) an dem Schieber (19) angebracht ist und dass die Rastverbindung (23, 24) zwischen Schieber (19) und Fallenschwanz (18) in der Geschlossenstellung von dem Schliessglied eines Schliesszylinders aushebbar ist.

4. Schloss nach Anspruch 1 oder 2, **dadurch gekennzeichnet,**
**dass** das Rastglied (20) an dem Riegelschwanz (18) gelagert ist.

5. Schloss nach einem der Ansprüche 1 bis 4, **dadurch gekennzeichnet,**
**dass** der Signalgeber in dem Schlosshauptgehäuse angebracht ist.

6. Schloss nach einem der Ansprüche 1 bis 5, **dadurch gekennzeichnet,**
**dass** der Signalgeber in einem dem Schlosshauptgehäuse benachbarten Nebengehäuse (50) untergebracht ist.

7. Schloss nach einem der Ansprüche 1 bis 6, **dadurch gekennzeichnet,**
**dass** das Rastglied (20) quer zur Schieberverlagerungsbewegung verlagerbar ist.

8. Schloss mit durch Betätigung einer Drückernuss auf- und abverlagerbarer Treibstange und einem an die Treibstangenverlagerung gekoppelten Riegelvor- und rückschluss, wobei die Treibstangenverlagerbarkeit in einer dem Riegelvorschluss entsprechenden Geschlossenstellung mittels einer Sperrvorrichtung gesperrt ist, wobei die Sperrvorrichtung zur Freigabe der Treibstangenverlagerung aus der Sperrstellung rückverlagerbar ist,
**dadurch gekennzeichnet,**
**dass** ein in der Sperrstellung die Drehbewegung der Nuss zumindest in Öffnungsrichtung sperrendes Blockierglied (36) vorgesehen ist, welches über einen elektrischen Signalgeber lösbar ist.

9. Schloss nach Anspruch 8, **dadurch gekennzeichnet,**
**dass** das Blockierglied (36) in der Sperrstellung eine Sperrkante (39) der Nuss (3) anliegt.

10. Schloss nach einem der Ansprüche 8 oder 9, **dadurch gekennzeichnet,**
**dass** das Blockierglied (36) über den Signalgeber in seine Sperrstellung bringbar ist.

## Claims

1. A lock having a drive rod which can be displaced up and down by operating a spindle of a handle and with bolt shooting and retraction means coupled to the displacement of the drive rod, wherein the displacement capability of the drive rod is locked in a closed position corresponding to shooting of the bolt by means of a spring-loaded locking member, wherein to release the displacement capability of the drive rod the locking member can be retracted from the locked position by operation of a key, wherein the locking member (25, 25') is mounted on a slide (19) which is arranged on the tail (18) of the bolt and which is entrained with the bolt (1) on shooting thereof, which can be retracted on the bolt tail (18) by operating the key in the locked position, wherein in the open position the slide (19) latches with the bolt tail (18) by means of a latch connection (23, 24), and wherein in the close position the latch connection (23, 24) between the slide (19) and the latch tail (18) can be released and is carried out by means of a latch member (20) which can be displaced transversely to the direction of displacement of the slide, **characterized in that** the slide (19) can be displaced via an electrical signal transmitter relative to the bolt tail (18).

2. A lock according to claim 1, **characterized in that** the signal transmitter drives a lifting magnet (52), which indirectly or directly engages with the slide (19).

3. A lock according to claim 1 or claim 2, **characterized in that** the latch member (20) is attached to the slide (19) and **in that** in the closed position the latch connection (23, 24) between the slide (19) and the latch tail (18) can be released by the locking member of a lock cylinder.

4. A lock according to claim 1 or claim 2, **characterized in that** the latch member (20) is mounted on the bolt tail (18).

5. A lock according to one of claims 1 to 4, **characterized in that** the signal transmitter is mounted in the main lock case.

6. A lock according to one of claims 1 to 5, **characterized in that** the signal transmitter is housed in an auxiliary case (50) in the vicinity of the main lock case.

7. A lock according to one of claims 1 to 6, **characterized in that** the latch member (20) is displaceable transversely to the direction of displacement of the slide.

8. A lock having a drive rod which can be displaced up and down by operating a spindle of a handle and with bolt shooting and retraction means coupled to the displacement of the drive rod, wherein the displacement capability of the drive rod is locked in a closed position corresponding to shooting of the bolt by means of a locking device, wherein to release the displacement capability of the drive rod from its locking position the locking device can be retracted, **characterized in that** a blocking member (36) is provided which in the locked position blocks the turning movement of the spindle at least in the direction of opening, said member being releasable via an electrical signal transmitter.

9. A lock according to claim 8, **characterized in that** in the locked position, a locking edge (39) of the spindle (3) sits adjacent to the blocking member (36).

10. A lock according to claim 8 or claim 9, **characterized in that** the blocking member (36) can be brought into its locked position via the signal transmitter.

## Revendications

1. Serrure avec une tringle de manoeuvre, qui peut être relevée ou abaissée par actionnement d'un fouillot de poignée, et avec une fermeture à avance et à recul, qui est couplée au déplacement de la tringle de manoeuvre, la capacité de déplacement de la tringle de manoeuvre étant bloquée dans une position de fermeture correspondant à la pré-fermeture du pêne au moyen d'un organe de blocage à sollicitation élastique, ledit organe de blocage étant susceptible, pour la libération du déplacement de la tringle de manoeuvre, de quitter la position de blocage et revenir en arrière, par actionnement de la clé, l'organe de blocage (25, 25') est en appui sur un coulisseau (19), disposé sur la queue de pêne (18) et entraîné par le pêne (1) au cours de son déplacement de pré-fermeture, ce coulisseau étant susceptible, par coulissement sur la queue de pêne (18) de revenir en position de fermeture par actionnement de la clé, le coulisseau (19) étant verrouillé sur la queue de pêne (18) en position d'ouverture avec la queue de pêne (18) au moyen d'une liaison de verrouillage (23, 24), et la liaison de verrouillage (23, 24) entre le coulisseau (19) et la queue de pêne (18) pouvant être supprimée en position de fermeture et étant effectuée par un organe de verrouillage (20) susceptible d'être déplacé transversalement par rapport au mouvement de déplacement du coulisseau,
**caractérisée en ce que** le coulisseau (19) peut être déplacé par rapport à la queue de pêne (18) au moyen d'un transmetteur électrique de signaux.

2. Serrure selon la revendication 1, **caractérisé en ce que** le transmetteur de signaux excite un aimant de levage (52), qui attaque directement ou indirectement le coulisseau (19).

3. Serrure selon revendication 1 ou 2, **caractérisée en ce que** l'organe de verrouillage (20) est joint au coulisseau (19) et que la liaison de verrouillage (23, 24) entre le coulisseau (19) et la queue de pêne (18) peut être supprimée dans la position de fermeture par l'organe de fermeture d'un cylindre de serrure.

4. Serrure selon revendication 1 ou 2, **caractérisée en ce que** l'organe de verrouillage (20) est monté sur la queue de pêne (18).

5. Serrure selon l'une des revendications 1 à 4, **caractérisée en ce que** le transmetteur de signaux est logé dans le boîtier principal de la serrure.

6. Serrure selon l'une des revendications 1 à 5, **caractérisée en ce que** le transmetteur de signaux est logé dans un boîtier secondaire (50), voisin du boîtier principal de la serrure.

7. Serrure selon l'une des revendications 1 à 6, **caractérisée en ce que** l'organe de verrouillage (20) peut être déplacé transversalement par rapport au mouvement de déplacement du coulisseau.

8. Serrure avec une tringle de manoeuvre, qui peut être relevée ou abaissée par actionnement d'un fouillot de poignée, et avec une fermeture à avance et à recul, qui est couplée au déplacement de la tringle de manoeuvre, la capacité de déplacement de la tringle de manoeuvre étant bloquée dans une position de fermeture correspondant à la pré-fermeture du pêne au moyen d'un organe de blocage, ledit organe de blocage étant susceptible, pour la libération du déplacement de la tringle de manoeuvre, de quitter la position de blocage pour revenir en arrière, **caractérisée en ce qu'**est prévu un organe de blocage (36), bloquant, dans la position de verrouillage, le déplacement en rotation du fouillot, au moins dans la direction d'ouverture, lequel organe peut être libéré par le transmetteur de signaux.

9. Serrure selon la revendication 8, **caractérisée en ce que** l'organe de blocage (36) dans la position de verrouillage porte contre un bord de verrouillage (39) du fouillot (3).

10. Serrure selon revendication 8 ou 9, **caractérisée en ce que** l'organe de blocage (36) peut être amené dans sa position de verrouillage au moyen du transmetteur de signaux.
